# EUROPÄISCHE PATENTSCHRIFT

(11) **EP 0 614 731 B1**
(45) Veröffentlichungstag und Bekanntmachung des Hinweises auf die Patenterteilung: **05.03.1997**
(21) Anmeldenummer: 93810892.5
(22) Anmeldetag: 20.12.1993
(51) Int. Cl.: B25D 17/08

(54) **Werkzeug und Werkzeugaufnahme für Handwerkzeuggeräte**
Tool and toolchuck for handtools
Outil et mandrin pour outil à main

(30) Priorität: 06.03.1993 DE 4307161; 26.04.1993 DE 4313578
(43) Veröffentlichungstag der Anmeldung: 14.09.1994
(73) Patentinhaber: HILTI Aktiengesellschaft, 9494 Schaan (LI)
(72) Erfinder: Selb, Michael, A-6800 Feldkirch (AT); Pauli, Heinrich, D-82110 Germering (DE); Neukirchen, Axel, D-81539 München (DE)
(74) Vertreter: Wildi, Roland

(56) Entgegenhaltungen:
- EP-A- 0 195 260
- EP-A- 0 500 489
- DE-A- 2 551 125
- US-A- 4 900 202

## Beschreibung

Die Erfindung betrifft ein Werkzeug zum Einsetzen in eine Werkzeugaufnehme für dem Meisseln, dem Drehbohren und/oder Drehschlagbohren dienende Handwerkzeuggeräte mit einem kreisrunden Einspannschaft, der wenigstens eine axial geschlossene Verriegelungsnut, wenigstens eine axial zum freien Ende hin offene Drehmitnahmenut und wenigstens im Umfangsbereich der Verriegelungsnut eine zum freien Ende des Einspannschaftes hin offene, parallel zur Längsachse des Einspannschaftes verlaufende Drehmitnahmefläche aufweist.

Werkzeuge und Werkzeugaufnahme für Handwerkzeuggeräte sind aus der DE-PS 25 51 125 bekannt, wobei der Einspannschaft dieser Werkzeuge eine oder zwei axial geschlossene Verriegelungsnuten sowie eine oder zwei axial zum freien Ende des Einspannschaftes hin offene Drehmitnahmenuten aufweist. Die Werkzeugaufnahme dient der Aufnahme dieser Werkzeuge und weist entsprechend der Anzahl Verriegelungsnuten radial versetzbare Verriegelungskörper auf, die beispielsweise in Form von Kugeln ausgebildet sind. Die Verriegelungskörper dienen im Zusammenwirken mit den axial geschlossenen Verriegelungsnuten dazu, das die Werkzeuge nicht aus der Werkzeugaufnahme herausfallen. Zum Entnehmen der Werkzeuge lassen sich die Verriegelungskörper derart radial versetzen, dass sie aus den Verriegelungsnuten ausrücken.

Den vorgenannten Verriegelungsnuten und den damit zusammenwirkenden Verriegelungskörpern kommen keine besonders hohe Beanspruchungen zu, da im Betrieb das sich In der Werkzeugaufnahme befindliche Werkzeug gegenüber den Verriegelungskörpern praktisch schwimmend gelagert ist, dh die Verriegelungskörper haben im Zusammenwirken mit den Verriegelungsnuten im Betrieb keine nennenswerten Kräfte zu übertragen. Nur beim Herausziehen des Werkzeuges aus einer Bohrung in einem Bauteil müssen die Verriegelungskörper im Zusammenwirken mit den Verriegelungsnuten die Verbindung zwischen Werkzeug und Werkzeugaufnahme gewährleisten.

Eine sehr hohe Beanspruchung kommt den axialen, zum freien Ende des Einspannschaftes hin offenen Drehmitnahmenuten zu, in die entsprechende Drehmitnahmeleisten der Werkzeugaufnahme eingreifen. Diese Drehmitnahmenuten sind zusammen mit den Drehmitnahmeleisten für die gesamte Drehmomentübertragung während des Betriebes des Werkzeuges verantwortlich.

Die Schwäche der bekannten Werkzeuge und Werkzeugaufnahmen liegt im Verschleiss der Drehmitnahmenuten und der Drehmitnahmeleisten. Insbesondere an der mitnahmeseitigen Flanke, dh an jener Flanke, welche in Drehrichtung vorgelagert, aber von der Drehrichtung abgewandt ist, tritt ein ausserordentlich hoher Verschleiss auf. Der Grund für diesen Verschleiss sind die hohen zu übertragenden Drehmomente und die laufende Relativversetzung der Flanken der Drehmitnahmenuten gegenüber den Flanken der Drehmitnahmeleisten. Diese Relativversetzung entsteht insbesondere durch die Einwirkung einer Schlagbeanspruchung beim Meisseln oder Drehschlagbohren auf das Werkzeug. Durch den Verschleiss werden die Drehmitnahmenuten bei einem Werkzeug so stark ausgeschlagen, dass eine zuverlässige Drehmomentübertragung schon vor der eigentlichen betriebsbedingten Abnutzung des Arbeitsbereiches des Werkzeuges nicht mehr möglich ist. Dies führt zwangsläufig zu einem kostspieligen Ersatz eines solchen Werkzeuges.

Aus der EP-A-195260 ist ein Bohrfutter und ein dem Oberbegriff des Anspruchs 1 entsprechendes Werkzeug zum drehenden und drehschlagenden Bohren bekannt. Der Einspannschaft des Werkzeuges weist drei gleichmässig am Umfang verteilt angeordnete Drehmitnahmenuten auf, von denen wenigstens eine axial zum freien Ende des Einspannschaftes hin geschlossen ausgebildet ist um einen Anschlag gegen axiales Herausfallen des Werkzeugs aus dem Bohrfutter zu bilden.

Auf beiden Seiten der Drehmitnahmenuten sind Drehmitnahmeflächen angeordnet. Diese zum freien Ende des Einspannschaftes hin offenen Drehmitnahmeflächen verlaufen parallel zur Längsachse des Einspannschaftes und sind im wesentlichen tangential zum Umfang des Einspannschaftes angeordnet. Die Erstreckung der Drehmitnahmeflächen in Umfangsrichtung ist unterschiedlich.

Der Erfindung liegt die Aufgabe zugrunde, ein Werkzeug zu schaffen, welches beim Zusammenwirken mit einer geeigneten Werkzeugaufnahme keinen schädlichen Verschleiss zeigt, so dass eine zuverlässige Drehmomentübertragung gewährleistet wird.

Erfindungsgemäss wird die Aufgabe dadurch gelöst, dass die Verriegelungsnut und die Drehmitnahmefläche in Längsrichtung des Einspannschaftes sich deckende Symmetrie-Ebenen aufweisen. Erfindungsgemäss ist auch eine für das Werkzeug geeignete Werkzeugaufnahme gemäss Anspruch 10 vorgesehen.

Die erfindungsgemässe Drehmitnahmefläche bildet eine zusätzliche Übertragungsfläche für die Übertragung des Drehmomentes unter Vermeidung einer sich schädlich auf die Festigkeit des Werkzeuges auswirkenden Querschnittsschwächung. Dadurch dass im wesentlichen jener Umfangsbereich des Einspannschaftes, in dem sich die Verriegelungsnut befindet, von der Drehmitnahmefläche überlagert wird, erfolgt keine Reduzierung der Drehmitnahmenut. Die im wesentlichen radial verlaufenden, der Drehmomentübertragung dienenden Flanken der Drehmitnahmenuten bleiben dadurch in ihrer vollen Grösse erhalten. Wenigstens ein Teil der Verriegelungsnut bleibt auch durch die Anordnung der Drehmitnahmefläche am Einspannschaft erhalten. Die durch die Anordnung der Drehmitnahmefläche abnehmende Anschlagfläche der Verriegelungsnut für die axiale Halterung des Werkzeugs ist dennoch so gross, dass beim Herausziehen des Werkzeugs aus einer Bohrung in einem Bauteil durch das Zusammenwirken von Verriegelungskörper und Verriegelungsnut die Verbindung zwischen Werkzeug und Werkzeugaufnahme gewährleistet ist.

Die erforderlichen Drehmitnahmenuten und die Verriegelungsnuten stellen in gewisser Weise eine Querschnittsschwächung des Einspannschaftes dar. Um den Bereich zwischen der Drehmitnahmenut und der Verriegelungsnut nicht zusätzlich zu schwächen, ist es von Vorteil, wenn die Drehmitnahmefläche gegenüber der Verriegelungsnut derart angeordnet ist, dass die Verriegelungsnut und die Drehmitnahmefläche in Längsrichtung des Einspannschaftes sich deckende Symmetrie-Ebenen aufweisen.

Vorzugsweise ist die Drehmitnahmefläche plan ausgebildet. Plane Flächen haben den Vorteil, dass sie einfach und wirtschaftlich herstellbar sind.

Um eine möglichst grossflächige Drehmitnahmefläche zu erreichen, ist es vorteilhaft, wenn die Drehmitnahmefläche konvex ausgebildet ist. Der Querschnitt eines Einspannschaftes wird durch die Anordnung einer konvex ausgebildeten Drehmitnahmefläche nur wenig geschwächt und die Anschlagfläche der Verriegelungsnut für die axiale Halterung des Werkzeuges wird nur geringfügig kleiner. Eine weitere Möglichkeit besteht darin, die Drehmitnahmefläche konkav auszubilden, Die auf eine konvex bzw. konkav ausgebildete Drehmitnahmefläche angreifenden Kräfte, die zum Versetzen des Werkzeuges in Drehbewegung notwendig sind, wirken somit auf eine grössere Fläche. Dadurch wird eine geringere Flächenpressung erreicht, die sich äusserst positiv auf das Verschleissverhalten des Einspannschaftes auswirkt.

Um die mit den Verriegelungselementen der Werkzeugaufnahme zusammenwirkenden Bereiche der Drehmitnahmenuten in ihrer Grösse nicht zu beeinträchtigen, besteht die Drehmitnahmefläche vorzugsweise aus zwei dachförmig zueinander verlaufenden Teilflächen. Eine optimale Grösse dieser Bereiche wird dann erreicht, wenn zweckmässigerweise der Scheitel der Teilflächen auf dem Kreisumfang des Einspannschaftes liegt.

Abhängig von der Grösse des zu übertragenden Drehmomentes können die Teilflächen unterschiedliche Grösse und unterschiedliche Scheitelwinkel aufweisen. Im Hinblick auf die auftretenden Momente hat sich ein Scheitelwinkel, der zweckmässigerweise 120° bis 150° beträgt, bewährt.

Um sehr hohe, nicht einseitig auf den Einspannschaft des Werkzeuges einwirkende Drehmomente aufnehmen zu können, weist der Einspannschaft zweckmässigerweise zwei einander diametral gegenüberliegende Verriegelungsnuten und zwei Drehmitnahmeflächen auf. Die Drehmitnahmeflächen verlaufen dabei parallel zueinander. Der Drehmomentübertragung dienen somit zwei Drehmitnahmeflächen und die mitnahmeseitigen Flanken der Drehmitnahmenuten, die im wesentlichen radial verlaufen.

Damit ein Drehmoment gleichmässig verteilt am Umfang des Einspannschaftes angreifen kann, sind die Drehmitnahmeflächen symmetrisch ausgebildet.

Damit die Drehflächen einen möglichst grossen Anteil des Drehmomentes aufnehmen können, sind die Drehmitnahmeflächen vorzugsweise derart ausgebildet, dass die Länge der Drehmitnahmefläche grösser ist, als die Länge der Verriegelungsnut. Jene Bereiche der Drehmitnahmefläche, welche die Verriegelungsnut in Längsrichtung überragen, dienen mit ihrer gesamten Oberfläche der Drehmomentübertragung.

Die zuvor genannten ausgebildeten Werkzeuge haben den Vorteil, dass sie in einer herkömmlichen Werkzeugaufnahme, beispielsweise entsprechend der DE-PS 25 51 125, verwendet werden können. Dabei muss eine Einbusse in Kauf genommen werden, da höhere Anteile an Drehmomenten nicht übertragbar sind, und die Drehmitnahmeflächen ohne Funktion bleiben. Die kreisrunde Aufnahmeöffnung einer derartigen Werkzeugaufnahme weist wenigstens eine Drehmitnahmeleiste für eine Drehmitnahmenut und wenigstens einen radial versetzbaren Verriegelungskörper für eine Verriegelungsnut des Werkzeuges auf. Die Erhöhung des zu übertragenden Drehmomentes kann erreicht werden, wenn das Werkzeug in eine erfindungsgemässe Werkzeugaufnahme mit einer Aufnahmeöffnung eingesetzt wird, die vorzugsweise im Bereich des Verriegelungskörpers wenigstens eine Gegenfläche für die Drehmitnahmefläche des Werkzeuges aufweist.

Durch eine entsprechende, auf die Drehmitnahmefläche des Werkzeuges abgestimmte Gegenfläche der Werkzeugaufnahme ist eine zusätzliche Drehmomentübertragung von der Werkzeugaufnahme auf den Einspannschaft des Werkzeuges nicht nur über die Drehmitnahmeleiste in Verbindung mit der Drehmitnahmenut, sondern auch über die Gegenfläche in Verbindung mit der Drehmitnahmefläche möglich.

Vorteilhafterweise ist die Gegenfläche plan ausgebildet. Plane Flächen haben den Vorteil, dass sie einfach und wirtschaftlich herstellbar sind.

Um eine Aufnahmeöffnung mit einer möglichst grossen Gegenfläche erreichen zu können, ist diese vorzugsweise konkav ausgebildet. Der Querschnitt der Aufnahmeöffnung wird durch die Anordnung einer konkav ausgebildeten Gegenfläche verkleinert und die Wandstärke der Werkzeugaufnahme nimmt im Bereich der Gegenflächen zu. Auf diese Weise wird eine insgesamt stabil ausgebildete Werkzeugaufnahme erreicht. Die Aufnahmeöffnung kann auch derart ausgebildet sein, dass die Gegenfläche der Aufnahmeöffnung vorteilhafterweise konvex ausgebildet ist. Sowohl konkav als auch konvex ausgebildete Gegenflächen eignen sich besonders gut zur Uebertragung grosser Kräfte, die zum Versetzen des Werkzeugs in Drehbewegung notwendig sind, da die Kräfte auf eine grössere Fläche verteilt werden. Dadurch entsteht eine geringere Flächenpressung, die sich positiv auf das Verschleissverhalten der Werkzeugaufnahme auswirkt.

Um das Werkzeug - beispielsweise bei Leerschlägen - ausreichend zu sichem, besteht vorzugweise die Gegenfläche aus zwei dachförmig zueinander verlaufenden Teilflächen. Dadurch steht für die Verriegelungskörper der Werkzeugaufnahme ein ausreichend grosser Anschlag zur Verfügung. Dabei liegt der Scheitel der Teilflächen bevorzugt auf der kreisrunden Kontur der Aufnahmeöffnung, wobei sich darüber hinaus ein Scheitelwinkel von 120° bis 150° besonders bewährt hat.

Die Führung der Werkzeugaufnahme besitzt eine im wesentlichen radial verlaufende Durchgangsbohrung, die der Aufnahme des Verriegelungskörpers dient und in welcher der Verriegelungskörper im wesentlichen radial versetzbar ist. Um eine grössere Wandstärke im Bereich der Durchgangsbohrung für den Verriegelungskörper schaffen zu können, ist es vorteilhaft, wenn der Verriegelungskörper und die Gegenfläche derart angeordnet sind, dass sie in Längsrichtung der Aufnahme sich deckende Symmetrie-Ebenen aufweisen.

Zweckmässigerweise weist die Werkzeugaufnahme zwei einander diametral gegenüberliegende Verriegelungskörper und zwei einander diametral gegenüberliegend angeordnete Gegenflächen auf. Eine derartige Werkzeugaufnahme eignet sich besonders gut zur Übertragung hoher Drehmomente, da zusätzlich zum Drehmitnehmer zwei Gegenflächen angeordnet sind. Dadurch wird die auftretende Kraft aufgeteilt, so dass zwischen den einzelnen, miteinander zusammenwirkenden Flächen eine geringere Flächenpressung entsteht.

Damit die bei der Drehmomentübertragung entstehenden Kräfte im wesentlichen gleichmässig verteilt am Umfang des Einsteckschaftes des Werkzeuges angreifen können, sind die Gegenflächen der Werkzeugaufnahme symmetrisch ausgebildet. Die Drehmomentübertragung erfolgt somit über die Drehmitnahmeleisten in Verbindung mit den Drehmitnahmenuten und die Gegenflächen in Verbindung mit den Drehmitnahmeflächen.

Die Erfindung wird nachstehend, anhand der sie beispielsweise wiedergebenden Zeichnungen, näher erläutert. Es zeigen:
- Fig. 1: eine Ansicht des Einspannschaftes eines Werkzeuges gemäss Erfindung;
- Fig. 2: einen Schnitt durch den Einspannschaft der Fig. 1 entsprechend Linie II-II;
- Fig. 3: einen Schnitt durch einen weiteren Einspannschaft;
- Fig. 4: einen Schnitt durch einen weiteren Einspannschaft;
- Fig. 5: einen Schnitt durch eine Werkzeugaufnahme in Verbindung mit einem Einspannschaft gemäss den Fig. 1 und 2;
- Fig. 6: eine Ansicht eines weiteren Einspannschaftes;
- Fig. 7: einen Schnitt durch den Einspannschaft der Fig. 6 entsprechend der Linie VII-VII.

Die Fig. 1 bis 4 und 6, 7 zeigen jeweils einen Einspannschaft A, B, C, D eines Werkzeuges. Der Einspannschaft A, B, C, D weist zwei axial geschlossene Verriegelungsnuten 1, 11, 21 , 31 und zwei axial zum freien Ende des Einspannschaftes A, B, C ,D hin offene Drehmitnahmenuten 2, 12, 22 , 32 auf. Wie insbesondere die Fig. 2, 3, 4 und 7 zeigen, verlaufen die Flanken 2a, 2b, 12a, 12b, 22a, 22b, 32a, 32b der Drehmitnahmenuten 2, 12, 22, 32 im wesentlichen radial.

Insbesondere die Fig. 1 zeigt ein Längenverhältnis zwischen Länge L der Drehmitnahmefläche 3 und Länge V der Verriegelungsnut 1. Jene Bereiche der Drehmitnahmefläche 3, die die Verriegelungsnut 1 in Längsrichtung überragen, dienen mit ihrer gesamten Oberfläche der Drehmomentübertragung.

Wie die Fig. 2 verdeutlicht, ist der Einspannschaft A mit zwei symmetrisch ausgebildeten, parallel zueinander verlaufenden Drehmitnahmeflächen 3 versehen. Diese Drehmitnahmeflächen 3 sind plan ausgebildet und erstrecken sich in Längsrichtung des Einspannschaftes A.

Der in Fig. 3 dargestellte Einspannschaft B zeigt zwei symmetrische, konvex ausgebildete Drehmitnahmeflächen 13. Diese Drehmitnahmeflächen 13 erstrecken sich in Längsrichtung des Einspannschaftes. Die Verriegelungsnuten 11 und die Drehmitnahmeflächen 13 weisen sich deckende Symmetrie-Ebenen auf.

Die Fig. 4 zeigt einen Einspannschaft C mit zwei symmetrischen, konkaven Drehmitnahmeflächen 23, die sich in Längsrichtung des Einspannschaftes C erstrecken. Die Verriegelungsnuten 21 und die Drehmitnahmeflächen 23 weisen sich deckende Symmetrie-Ebenen auf.

In Fig. 5 ist schematisch ein Schnitt durch eine Werkzeugaufnahme dargestellt, in welche der Einspannschaft A des Werkzeugs entsprechend den Fig. 1 und 2 mit Verriegelungsnuten 1, Drehmitnahmenuten 2 und Drehmitnahmeflächen 3 eingesetzt ist. Die Werkzeugaufnahme besitzt eine Führung 7, eine Betätigungshülse 8 sowie einen die Betätigungshülse 8 umgreifenden Käfig 9. Durch Versetzen der Betätigungshülse 8, entweder axial oder in Umfangsrichtung, ist eine im gezeigten Beispiel nicht dargestellte Ausnehmung in Radialprojektion des Verriegelungskörpers 5 bringbar, so dass der in einer radial verlaufenden Durchgangsbohrung 10 versetzbare Verriegelungskörper 5 aus der Verriegelungsnut 1 ausrücken kann und dadurch den Einspannschaft A freigibt, so dass der Einspannschaft A des Werkzeugs aus der Führung 7 und damit das Werkzeug aus der Werkzeugaufnahme entnommen werden kann.

Wie die Fig. 5 ferner zeigt, weist die Führung 7 Drehmitnahmeleisten 4 auf, welche mit im wesentlichen radial verlaufenden Flanken 4a, 4b versehen sind.

Der in Fig. 6 dargestellte Einspannschaft D zeigt eine Drehmitnahmefläche 33, die aus zwei dachförmig zueinander angeordneten Teilflächen 33a, 33b besteht. Die Länge der Teilflächen 33a, 33b überragen die Verriegelungsnut 31 in Längsrichtung des Einspannschaftes D in beiden Richtungen. Jener Teil, der Teilflächen 33a, 33b, welcher die Verriegelungsnut axial überragt, dient mit seiner gesamten Oberfläche der Drehmomentübertragung. Die Teilflächen 33a, 33b der Drehmitnahmefläche 33 erstrecken sich über einen Teil der Länge des Einspannschaftes D. Der Winkel W der dachförmig zueinander angeordneten Teilflächen 33a, 33b beträgt 120° bis 150°.

Die Teilflächen 33a, 33b sind symmetrisch zueinander ausgebildet. Die Verriegelungsnuten 31 und die Drehmitnahmeflächen 33 weisen sich deckende Symmetrie-Ebenen auf.

## Patentansprüche

1. Werkzeug zum Einsetzen in eine Werkzeugaufnahme für dem Meisseln, dem Drehbohren und/oder Drehschlagbohren dienende Handwerkzeuggeräte mit einem kreistunden Einspannschaft (A, B, C, D), der wenigstens eine axial geschlossene Verriegelungsnut (1, 11, 21, 31), wenigstens eine axial zum freien Ende hin offene Drehmitnahmenut (2, 12, 22, 32) und wenigstens im Umfangsbereich der Verriegelungsnut (1, 11, 21, 31) eine zum freien Ende des Einspannschaftes (A, B, C, D) hin offene, parallel zur Längsachse des Einspannschaftes (A, B, C, D) verlaufende Drehmitnahmefläche (3, 13, 23, 33) aufweist, **dadurch gekennzeichnet**, dass die Verriegelungsnut (1, 11, 21, 31) und die Drehmitnahmefläche (3, 13, 23, 33) in Längsrichtung des Einspannschaftes sich deckende Symmetrie-Ebenen aufweisen.

2. Werkzeug nach Anspruch 1, dadurch gekennzeichnet, dass die Drehmitnahmefläche (3) plan ausgebildet ist.

3. Werkzeug nach Anspruch 1, dadurch gekennzeichnet, dass die Drehmitnahmefläche (13) konvex ausgebildet ist.

4. Werkzeug nach Anspruch 1, dadurch gekennzeichnet, dass die Drehmitnahmefläche (23) konkav ausgebildet ist.

5. Werkzeug nach Anspruch 1, dadurch gekennzeichnet, dass die Drehmitnahmefläche (33) aus zwei dachförmig zueinander verlaufenden Teilflächen (33a, 33b) besteht.

6. Werkzeug nach Anspruch 5, dadurch gekennzeichnet, dass der Scheitel der beiden Teilflächen (33a, 33b) auf dem Kreisumfang des Einspannschaftes (D) liegt.

7. Werkzeug nach Anspruch 6, dadurch gekennzeichnet, dass der Scheitelwinkel (W) 120° bis 150° beträgt.

8. Werkzeug nach einem der Ansprüche 1 bis 7, dadurch gekennzeichnet, dass der Einspannschaft (A, B, C, D) zwei einander diametral gegenüberliegende Verriegelungsnuten (1, 11, 21, 31) und zwei Drehmitnahmeflächen (3, 13, 23, 33) aufweist.

9. Werkzeug nach einem der Ansprüche 1 bis 8, dadurch gekennzeichnet, dass die Länge (L) der Drehmitnahmefläche (3, 13, 23, 33) grösser ist, als die Länge (V) der Verriegelungsnut (1, 11, 21, 31).

10. Werkzeugaufnahme für Werkzeuge nach einem der Ansprüche 1 bis 9, mit einer kreisrunden Aufnahmeöffnung sowie mit wenigstens einer Drehmitnahmeleiste (4) für eine Drehmitnahmenut (2) und mit wenigstens einem radial versetzbaren Verriegelungskörper (5) für eine Verriegelungsnut (1), dadurch gekennzeichnet, dass die Aufnahmeöffnung im Bereich des Verriegelungskörpers (5) wenigstens eine Gegenfläche (6) für die Drehmitnahmefläche (3) des Werkzeuges aufweist, und dass der Verriegelungskörper (5) und die Gegenfläche (6) in Längsrichtung der Aufnahmeöffnung sich deckende Symmetrie-Ebenen aufweisen.

11. Werkzeugaufnahme nach Anspruch 10, dadurch gekennzeichnet, dass die Gegenfläche (6) plan ausgebildet ist.

12. Werkzeugaufnahme nach Anspruch 10, dadurch gekennzeichnet, dass die Gegenfläche konkav ausgebildet ist.

13. Werkzeugaufnahme nach Anspruch 10, dadurch gekennzeichnet, dass die Gegenfläche konvex ausgebildet ist.

14. Werkzeugaufnahme nach Anspruch 10, dadurch gekennzeichnet, dass die Gegenfläche aus zwei dachförmig zueinander verlaufenden Teilflächen besteht.

## Claims

1. Tool for insertion into a tool chuck for chiselling, rotary drilling and/or percussion drilling hand tools, comprising a circular clamping shaft (A, B, C, D) having at least one axially sealed locking groove (1, 11, 21, 31), at least one rotary pickup groove (2, 12, 22, 32) which is axially open towards the free end, and at least in the peripheral area of the locking groove (1, 11, 21, 31) a rotary pickup surface (3, 13, 23, 33) which is open towards the free end of the clamping shaft (A, B, C, D) and extending parallel to the longitudinal axis of the clamping shaft (A, B, C, D), **characterised in that** the locking groove (1, 11, 21, 32) and the rotary pickup surface (3, 13, 23, 33) have in the longitudinal direction of the clamping shaft coinciding symmetry planes.

2. Tool according to Claim 1, **characterised in that** the rotary pickup surface (3) is designed to be plane.

3. Tool according to Claim 1, **characterised in that** the rotary pickup surface (13) is designed to be convex.

4. Tool according to Claim 1, **characterised in that** the rotary pickup surface (23) is designed to be concave.

5. Tool according to Claim 1, **characterised in that** the rotary pickup surface (33) is composed of two surface sections (33a, 33b) which extend rooflike relative to each other.

6. Tool according to Claim 5, **characterised in that** the vertex of both surface sections (33a, 33b) lies on the circumference of the clamping shaft (D).

7. Tool according to Claim 6, **characterised in that** the vertex angle (W) lies between 120° and 150°.

8. Tool according to one of Claims 1 to 7, **characterised in that** the clamping shaft (A, B, C, D) comprises two locking grooves (1, 11, 21, 31) which are positioned diametrally opposite each other and two rotary pickup surfaces (3, 13, 23, 33).

9. Tool according to one of Claims 1 to 8, **characterised in that** the length (L) of the rotary pickup surface (3, 13, 23, 33) is greater than the length (V) of the locking groove (1, 11, 21, 31).

10. Tool chuck for tools according to one of Claims 1 to 9, comprising a circular receiving aperture as well as at least one rotary pickup ledge (4) for a rotary pickup groove (2) and with at least one radially transposable locking element (5) for a locking groove (1), **characterised in that** the receiving aperture has in the area of the locking body (5) at least one counter-surface (6) for the rotary pickup surface (3) of the tool, and that the locking element (5) and the counter-surface (6) have in the longitudinal direction of the receiving aperture coinciding symmetry planes.

11. Tool chuck according to Claim 10, **characterised in that** the counter-surface (6) is designed to be plane.

12. Tool chuck according to Claim 10, **characterised in that** the counter-surface is designed to be concave.

13. Tool chuck according to Claim 10, **characterised in that** the counter-surface is designed to be convex.

14. Tool chuck according to Claim 10, **characterised in that** the counter-surface is composed of two surface sections which extend rooflike relative to each other.

## Revendications

1. Outil pour l'insertion dans un porte-outil pour des outils à main servant au burinage et/ou au perçage à percussion, comprenant une tige de serrage (A, B, C, D) circulaire qui présente au moins une rainure de verrouillage (1, 11, 21, 31) axialement fermée, au moins une rainure d'entraînement en rotation (2, 12, 22, 32) et au moins dans la partie périphérique de la rainure de verrouillage (1, 11, 21, 31), une surface d'entraînement en rotation (3, 13, 23, 33) ouverte vers l'extrémité libre de la tige de serrage (A, B, C, D) et s'étendant parallèlement à l'axe longitudinal de la tige de serrage (A, B, C, D), **caractérisé en** ce que la rainure de verrouillage (1, 11, 21, 31) et la surface d'entraînement en rotation (3, 13, 23, 33) présentent dans la direction longitudinale de la tige de serrage des plans de symétrie qui se recouvrent.

2. Outil selon la revendication 1, caractérisé en ce que la surface d'entraînement en rotation (3) est plane.

3. Outil selon la revendication 1, caractérisé en ce que la surface d'entraînement en rotation (13) est de forme convexe.

4. Outil selon la revendication 1, caractérisé en ce que la surface d'entraînement en rotation (23) est de forme concave.

5. Outil selon la revendication 1, caractérisé en ce que la surface d'entraînement en rotation (33) est composée de deux surfaces partielles (33a, 33b) disposées en toit.

6. Outil selon la revendication 5, caractérisé en ce que le sommet des deux surfaces partielles (33a, 33b) se situe sur la circonférence de la tige de serrage (D).

7. Outil selon la revendication 6, caractérisé en ce que l'angle au sommet (W) est de 120° à 150°.

8. Outil selon l'une des revendications 1 à 7, caractérisé en ce que la tige de serrage (A, B, C, D) comporte deux rainures de verrouillage (1, 11, 21, 31) diamétralement opposées et deux surfaces d'entraînement en rotation (3, 13, 23, 33).

9. Outil selon l'une des revendications 1 à 8, caractérisé en ce que la longueur (L) de la surface d'entraînement en rotation (3, 13, 23, 33) est plus grande que la longueur (V) de la rainure de verrouillage (1, 11, 21, 31).

10. Porte-outil pour des outils selon l'une des revendications 1 à 9, avec une ouverture de réception circulaire ainsi qu'avec au moins une nervure d'entraînement en rotation (4) pour une rainure d'entraînement en rotation (2) et avec au moins un corps de verrouillage (5) pour une rainure de verrouillage (1), déplaçable dans le sens radial, caractérisé en ce que l'ouverture de réception présente dans la région du corps de verrouillage (5) au moins une contre-surface (6) pour la surface d'entraînement en rotation (3) de l'outil, et que le corps de verrouillage (5) et la contre-surface conjuguée (6) présentent dans la direction longitudinale de l'ouverture de réception, des plans de symétrie qui se recouvrent.

11. Porte-outil selon la revendication 10, caractérisé en ce que la contre-surface (6) est plane.

12. Porte-outil selon la revendication 10, caractérisé en ce que la contre-surface est de forme concave.

13. Porte-outil selon la revendication 10, caractérisé en ce que la contre-surface est de forme convexe.

14. Porte-outil selon la revendication 10, caractérisé en ce que la contre-surface se compose de deux surfaces partielles disposées en toit.
